# EUROPÄISCHE PATENTSCHRIFT

(11) **EP 0 582 240 B1**
(45) Veröffentlichungstag und Bekanntmachung des Hinweises auf die Patenterteilung: **18.12.1996**
(21) Anmeldenummer: 93112325.1
(22) Anmeldetag: 31.07.1993
(51) Int. Cl.: B65B 67/12

(54) **Tragring für Beutel, Taschen oder Säcke, insbesondere Wäschesäcke**
Support ring for bags or sacks, especially laundry bags
Anneau de support pour sacs, spécialement des sacs pour la lessive

(30) Priorität: 06.08.1992 DE 4225936
(43) Veröffentlichungstag der Anmeldung: 09.02.1994
(73) Patentinhaber: HAMMERLIT GMBH, D-26789 Leer/Ostfriesland (DE)
(72) Erfinder: Meseke, Curt Th., D-2950 Leer/Ostfriesland (DE); Winkler, Winfried, D-5100 Aachen (DE)
(74) Vertreter: Rehders, Jochen, Dipl.-Ing.

(56) Entgegenhaltungen:
- CA-A- 1 150 215
- US-A- 3 825 150
- US-A- 4 834 260
- US-A- 4 979 706

## Beschreibung

Die Erfindung betrifft einen Tragring für Beutel, Taschen oder Säcke, insbesondere Wäschesäcke zur Verwendung in Krankenhäusern, Altersheimen oder dergleichen mit einem vorderen, schmalen Bereich, seitlichen, sich zu einem hinteren, breiten Befestigungsbereich verbreiternden Wangen und Klemmelementen.

Derartige Tragringe sind bekannt und weisen eine im wesentlichen kreisrunde oder rechteckige Form mit abgerundeten Ecken auf. Der Wäschesack wird in den Tragring eingehängt und über den Rand des Tragrings nach außen umgestülpt und dort z. B. mittels eines Spannbandes, wie in der US-Patentschrift 3 927 445 bezüglich der Befestigung eines Müllsacks am oberen Rand eines Mülleimers beschrieben, befestigt. Die Handhabung eines solchen Spannbandes ist unpraktisch, und das Spannband kann leicht verloren gehen.

Bei einem aus der deutschen Offenlegungsschrift 19 18 890 bekannten Tragring wird der obere Rand eines Müllsacks zunächst über einen Klemmring umgelegt und dann mit dem Klemmring im Tragring eingeklemmt. Dies bedingt das Vorhandensein eines Klemmrings, der umständlich zu handhaben ist und leicht verloren gehen kann. Um den gefüllten Sack aus dem Tragring herauszunehmen, muß der gefüllte Sack im Bereich des Klemmrings ergriffen werden, um ihn nach oben herauszuziehen. Dies ist meist nur schwer möglich, weil der prall gefüllte Sack nicht mehr durch den Ring paßt und bedeutete außerdem, daß die unerwünschte Gefahr besteht, mit dem Inhalt des Müllsacks in Berührung zu kommen.

Des weiteren ist der Tragring, um den Klemmring aufnehmen zu können, verhältnismäßig kompliziert mit Einstülpungen geformt, was die Herstellung dieses bekannten Tragrings verteuert.

In der CH-Patentschrift 569 629 ist ein Aufhänge- und Offenhalterahmen für die lösbare Befestigung eines Müllsacks beschrieben, der seitliche Halteklappen für den Müllsack aufweist. Um einen Müllsack mittels der Halteklappen festzuklemmen, muß jeweils eine Halteklappe mit der einen Hand abgespreizt und ein Bereich des Sackrandes mit der anderen Hand zwischen den Rahmen und die Halteklappe geschoben werden, worauf die von der Hand freigegebene Halteklappe diesen Sackrandbereich durch Federdruck einklemmt. Danach ist es erforderlich, denselben Vorgang auf der anderen Seite des Rahmens mit beiden Händen erneut durchzuführen. Dies ist umständlich und zeitraubend.

Dasselbe gilt auch für die in der CH-Patentschrift 520 495 beschriebene Aufhänge- und Offenhaltevorrichtung für Müllsäcke, die in gleicher Weise aufgebaut ist.

Eine weitere, aus der US-Patentschrift 4 669 689 bekannte Müllsackhaltevorrichtung besteht aus einem hinteren Befestigungsteil und zwei Seitenteilen, die so geformt sind, daß sich Müllsäcke mit Traggriffen über die seitlichen Halteteile hängen lassen. Vom hinteren Tragteil ragt eine schräge Klappe hervor, hinter die der rückwärtige Bereich des Müllsacks gelegt wird, damit beim Einwerfen von Müll kein Müll zwischen diesen Randbereich des Müllsacks und den Befestigungsbereich fallen kann. Diese Vorrichtung ist ausschließlich zum Tragen und Offenhalten von Müllsäcken mit zwei Traggriffen bestimmt.

Dies gilt auch für den Müllbehälter, der in der US-Patentschrift 5 100 087 beschrieben ist. Der Müllbehälter weist seitliche, unterschiedlich geformte Haken auf, im die die Traggriffe der in den Behälter eingesetzten Müllsäcke eingehängt werden.

In der britischen Patentschrift 1 494 835 ist eine Klemmvorrichtung für Säcke beschrieben, die aus einem ersten Tragrahmen mit nach oben gebogenen Seiten sowie zwei U-förmigen Bügeln besteht, die mit ihren Schenkeln gelenkig mit den tiefer gelegenen Seiten des Tragrahmens verbunden sind und mit ihren die Schenkel verbindenden Stegen auf den nach oben gebogenen Seiten des Tragrahmens aufliegen. Es wird ein Sackrand über die Klappbügel gestülpt, der dann auf den hochstehenden Seiten des Tragrahmens aufliegt. Der Sackrand wird zwischen den hochstehenden Seiten des Tragrahmens und den Klemmbügeln eingeklemmt, wobei sich die Klemmwirkung mit zunehmender Füllung des Sackes verstärkt. Das Einhängen eines Sacks ist umständlich, da nacheinander ein Bereich des Sackrandes über einen Klemmbügel umgestülpt und eingeklemmt und anschließend derselbe Vorgang mit dem zweiten Klemmbügel wiederholt werden muß.

Bei einem in der CH-Patentschrift 651 516 beschriebenen Sackhaltering wird der Rand eines Müllsacks über den Sackhaltering übergestülpt und anschließend mittels eines Gummirings festgeklemmt. Dieser Gummiring greift in eine Nut des Sackhalterings und gewährleistet eine sichere Halterung des Müllsacks, jedoch besteht die Gefahr, daß der Gummiring verlorengeht, auch ist die Handhabung umständlich, da der Gummiring mit beiden Händen gleichzeitig von hinten anfangend um den Tragring herumgeführt werden muß, was bei der beschriebenen Anordnung unterhalb eines Küchenmöbels unbequem ist.

In der CH-Patentschrift 533 038 ist eine Haltevorrichtung für Kehrrichtsäcke in Form eines Tragrings beschrieben, dessen oberer Bereich sich schräg nach oben und außen erweitert. Über diesen Bereich wird der freie Rand eines Müllsacks durch Umschlagen befestigt. Diese Art der Befestigung für sich allein ist nicht ausreichend, wenn es sich um große Säcke mit schwerem Füllgut handelt. Zum Abstützen des Müllsacks kann noch eine Bodenplatte vorgesehen sein, die mit dem Tragring durch Zwei Stützen verbunden sein kann, die jeweils in senkrechte Öffnungen der Bodenplatte und des Tragrings eingesteckt sind. Diese Art der Befestigung mit parallelen Stützen ergibt keine verwindungssteife, frei aufstellbare Anordnung.

Sollen Tragringe für Müllsäcke an einer Wand befestigt werden, ist es aus der deutschen Offenlegungsschrift 19 18 890 und der US-Patentschrift 3 870 261 bekannt, die Tragringe mittels Abstandshaltern an der Wand zu befestigen, um ein einfaches Aufklappen des Deckels und Einhängen des Müllsacks zu ermöglichen.

Im kanadischen Patent 1 150 215 ist des weiteren ein zusammenrollbares Traggestell für Müllsäcke beschrieben, das in der Nähe des oberen Randes mit dem freien Ende nach oben gerichtete Federzungen zum Einklemmen des über den Rand des Traggestells umgeschlagenen Sackrandes aufweist.

Der Erfindung liegt die Aufgabe zugrunde, einen Tragring zu schaffen, der mit einfachen Mitteln eine sichere Befestigung des Beutels, der Tasche oder des Wäschesacks mit einfachen Handgriffen ermöglicht.

Ausgehend von dieser Aufgabenstellung wird daher bei einem Tragring der eingangs erwähnten Art vorgeschlagen, daß erfindungsgemäß in den Wangen und/oder dem Befestigungsbereich Öffnungen mit radial angeordneten elastischen Zungen als Ausziehsicherung für in die Öffnungen eingesteckte Sackbereiche angeordnet sind, oder daß in den Wangen und/oder dem Befestigungsbereich rechteckige, insbesondere quadratische Öffnungen mit an der Oberkante scharnierartig angelenkten zum eingehängten Sack hin auslenkbaren Klappen als Ausziehsicherung für in die Öffnungen von außen eingesteckte Sackbereiche angeordnet sind, oder daß ein U-förmiger Bügel mit seinen Seitenschenkeln hochklappbar an den Wangen befestigt ist und mit einem Quersteg den Befestigungsbereich hintergreift, wo er unter Federwirkung stehend in einer Vertiefung des Befestigungsbereichs anliegt, oder daß im Innenbereich der Wangen und/oder des Befestigungsbereichs des Tragrings nach unten gerichtete, über den unteren Rand des Tragrings hinausragende, federnde Andruckplatten als Klemmelemente für einen über den Tragring übergestülpten und den unteren Rand untergreifenden Sackrand angeordnet sind.

Die erfindungsgemäßen Klemmelemente lassen sich im Moment des Überstülpens des Sackrandes über den Tragring benutzen, ohne einen zusätzlichen, unbequemen Bewegungsablauf zu erfordern. Da der obere Rand des Tragrings im wesentlichen freistehend ist, läßt sich der obere Rand des Sacks nach Einhängen um den Tragring stülpen und mit einfachen Handgriffen mit den Klemmelementen befestigen.

Da der Sackrand nur bereichsweise am Tragring festgeklemmt wird, kann die Sicherung gegen ein Abrutschen zusätzlich dadurch verstärkt werden, daß zumindest der vordere schmale Bereich von oben nach unten schräg trichterförmig nach innen verläuft und/oder die Oberkante des Tragrings mit einem Haftbelag, z. B. aus Gummi versehen ist.

Wenn am Befestigungsbereich des Tragrings ein Scharnier für einen Klappdeckel angeordnet ist, läßt sich der Klappdeckel sehr einfach betätigen, wenn ein oder mehrere Abstandshalter zur Wandbefestigung vorgesehen sind.

Soll der Tragring freistehend benutzt werden, können am Befestigungsbereich Stecköffnungen für wenigstens eine im wesentlichen senkrecht an einer Bodenplatte oder einem Bodenring befestigte Tragstange angeordnet sein.

Die Erfindung wird nachstehend anhand mehrerer, in der Zeichnung dargestellter Ausführungsbeispiele des näheren erläutert. In der Zeichnung zeigen:
- Fig. 1: eine perspektivische Darstellung eines an Tragstreben befestigten, freistehenden Tragrings mit einer ersten Ausführungsform der Klemmelemente,
- Fig. 2: eine perspektivische Teilansicht eines Tragrings mit einer zweiten Ausführungsform der Klemmelemente,
- Fig. 3: einen Querschnitt durch den Tragring im Bereich der Klemmelemente gemäß Fig. 2,
- Fig. 4: einen Querschnitt durch den Tragring gemäß Fig. 2 mit eingeklemmten Sack,
- Fig. 5: eine Seitenansicht eines Tragrings mit einem U-förmigen Bügel als Klemmelement,
- Fig. 6: eine Seitenansicht eines Tragrings mit der Darstellung eines Deckelscharniers und einer Wandbefestigung und
- Fig. 7: eine Seitenansicht eines Tragrings mit Federklammern als Klemmelementen.

Ein allgemein mit der Ziffer 1 bezeichneter Tragring besteht aus einem vorderen, schmalen Bereich 2, seitlichen, sich verbreiternden Wangen 3 und einem hinteren, breiten Befestigungsbereich 4. Der obere Bereich 7 des Tragrings 1 ist entsprechend dem vorderen, schmalen Bereich 2 schräg nach innen gerichtet trichterförmig ausgebildet.

In den Wangen 3 sind Öffnungen 5 angeordnet, in denen sich radial nach innen gerichtete, elastische Zungen 6 befinden. Eine Bodenplatte 8 dient als Standhalterung für den Tragring 1. Zu diesem Zweck sind Tragstreben 9 mit ihren oberen Enden in schematisch dargestellte Stecköffnungen 24 am Befestigungsbereich 4 und mit ihren unteren abgewinkelten Enden in entsprechende Aufnahmen der Bodenplatte 8 eingesteckt. Um dem Tragring 1 eine ausreichende Standsicherheit zu geben, ist die Fläche der Bodenplatte 8 größer als die Fläche des Tragrings 1. Aus diesem Grunde sind die Tragstreben 9 gegenüber der Bodenplatte 8 leicht geneigt angeordnet, so daß der Tragring 1 etwa mittig über der Bodenplatte 8 steht. Die Tragstreben 9 können parallel zueinander oder mit einem Winkel schräg nach oben zueinander verlaufen. Durch die schräge Anordnung wird die Steifigkeit des Systems von Bodenplatte 8, Tragstreben 9 und Tragring 1 erhöht.

Unter der Bodenplatte 8 können Laufrollen 10 angeordnet sein. Des weiteren kann ein Klappdeckel 11 mittels eines Scharnierbügels 25 am Tragring 1 angeschraubt sein. Ein Sack, vorzugsweise ein Wäschesack wird in den Tragring 1 eingehängt, und der obere Rand wird um die schräg nach innen gerichteten Bereiche 2, 7 des Tragrings 1 nach außen gestülpt und mit einzelnen Sackbereichen in die Öffnungen 5 eingesteckt, wo diese Sackbereiche durch die radial gerichteten, elastischen Zungen 6 gegen unbeabsichtigtes Herausziehen gesperrt sind. Durch dieses Einklemmen in Verbindung mit der Reibung um die schräg nach innen gerichteten Bereiche 2, 7 des Tragrings 1 ist eine ausreichend sichere Halterung des Sacks, auch wenn er gefüllt ist, gewährleistet. Zusätzlich kann die Oberkante des Tragrings 1 mit einem reibungserhöhenden Belag, z. B. aus Gummi versehen sein.

Das Befestigen des Sacks kann gemäß Fig. 2 auch in der Weise erfolgen, daß in den Seitenwangen 3 rechteckige oder quadratische Öffnungen 12 angebracht sind, die an der Oberkante 13 scharnierartig angelenkte Klappen 14 aufweisen. Z. B. kann der ganze Tragring 1 aus einem Kunststoffspritzgußteil, ggf. glasfaserverstärkt, bestehen. In diesem Fall lassen sich die Platten 14 einstückig mit dem Tragring 1 herstellen und sind über ein Filmscharnier 15 mit der Oberkante 13 der Öffnung 12 verbunden. Die Verbindung der Platten 14 mit der Oberkante 13 kann auch mit einem getrennt befestigten Scharnierelement erfolgen.

In Fig. 3 ist die Ruhestellung der Klappe 14 in der Wange 3 dargestellt. In Fig. 4 ist erkennbar, wie ein Wäschesack 16 in einem Tragring 1 eingehängt ist und mit einem Rand um den Tragring 1 umgestülpt ist. In jede Wange 3 wird ein Sackbereich 17 durch die Öffnung 12 gesteckt und durch die Klappe 14 festgeklemmt. Je größer die Füllung des Sacks 16 wird, desto stärker wird die Klappe 14 gegen den Sackbereich 17 gepreßt, wodurch die Ausziehsperre entsprechend verstärkt wird, da der unter Spannung stehende innere Teil des Sackes 16 die Klappe 14 gegen den Sackbereich 17 preßt.

Bei der Ausführungsform gemäß Fig. 5 ist ein U-förmiger Bügel mit seinen Seitenschenkeln 18 an den Seitenteilen 3 hochklappbar angelenkt, während sich ein die Seitenschenkel 18 verbindender Quersteg 19 in eine Vertiefung 20 im Befestigungsbereich 4 einlegen läßt. In dieser Stellung wird das umgestülpte Ende eines Sacks festgeklemmt, wobei dieses Festklemmen durch nicht dargestellte Federn, die den Bügel in die Klemmstellung bringen, unterstützt wird.

Der Sackring gemäß Fig. 6 entspricht dem in Fig. 1 dargestellten und läßt in der Seitenansicht ein an den Befestigungsbereich 4 angeschraubtes oder direkt angespritztes Scharnier 22 für den Klappdeckel 11 erkennen. Zusätzlich ist an dem Scharnier 22 oder an anderer geeigneter Stelle des Bereichs 4 ein oder mehrere Abstandshalter 23 angeordnet, so daß sich dieser Tragring 1 an einer Wand anschrauben läßt, ohne das Überstülpen des Sackrandes über den Tragring 1 und das Öffnen des Klappdeckels 11 zu behindern.

Bei der Ausführungsform gemäß Fig. 7 können Federklemmen 27 oder gefederte Andruckplatten auch auf der Innenseite der Wangen 3 oder des Befestigungsbereichs 4 angebracht sein und nach unten über den unteren Rand hinausragen. Das über den Tragring 1 gestülpte Ende des Sackes kann dann zwischen die Wangen 3 bzw. den Befestigungsbereich 4 und die Federklammern 27 geschoben und eingeklemmt werden. Der Sackrand umschlingt dann das Profil des Tragringes 1 um 360°, was eine weitere Vergrößerung der Halterung am Tragring 1 bewirkt.

## Patentansprüche

1. Tragring (1) für Beutel, Taschen oder Säcke, insbesondere Wäschesäcke (16), mit einem vorderen, schmalen Bereich (2) seitlichen, sich zu einem hinteren, breiten Befestigungsbereich (4) verbreiternden Wangen (3) und Klemmelementen, **dadurch gekennzeichnet,** daß in den Wangen (3) und/oder dem Befestigungsbereich (4) Öffnungen (5) mit radial angeordneten elastischen Zungen (6) als Ausziehsicherung für in die Öffnungen eingesteckte Sackbereiche (17) angeordnet sind.

2. Tragring nach dem Oberbegriff des Anspruchs 1, **dadurch gekennzeichnet,** daß in den Wangen (3) und/oder dem Befestigungsbereich (4) rechteckige, insbesondere quadratische Öffnungen (12) mit an der Oberkante (13) scharnierartig angelenkten, zum eingehängten Sacke (16) hin auslenkbaren Klappen (14) als Ausziehsicherung für in die Öffnungen (12) von außen eingesteckte Sackbereiche (17) angeordnet sind.

3. Tragring nach dem Oberbegriff des Anspruchs 1, **dadurch gekennzeichnet,** daß ein U-förmiger Bügel mit seinen Seitenschenkeln (18) hochklappbar an den Wangen (3) befestigt ist und mit einem Quersteg (19) den Befestigungsbereich (4) hintergreift, wo er unter Federwirkung stehend in einer Vertiefung (20) des Befestigungsbereiches (4) anliegt.

4. Tragring nach dem Oberbegriff des Anspruchs 1, **dadurch gekennzeichnet,** daß im Innenbereich der Wangen (3) und/oder des Befestigungsbereichs (4) des Tragrings (1) nach unten gerichtete, über den unteren Rand des Tragrings (1) hinausragende, federnde Andruckplatten (27) als Klemmelemente für einen über den Tragring (1) übergestülpten und den unteren Rand untergreifenden Sackrand angeordnet sind.

5. Tragring nach einem der Ansprüche 1 bis 4, **dadurch gekennzeichnet,** daß zumindest der vordere schmale Bereich (2) an Außen- und Innenseite von oben nach unten schräg trichterförmig nach innen verläuft.

6. Tragring nach einem der Ansprüche 1 bis 5, wobei am Befestigungsbereich (4) ein Scharnier (22) für einen Klappdeckel (11) angeordnet ist, **dadurch gekennzeichnet,** daß ein oder mehrere Abstandshalter (23) zur Wandbefestigung vorgesehen sind.

7. Tragring nach einem der Ansprüche 1 bis 5, **dadurch gekennzeichnet,** daß am Befestigungsbereich (4) Stecköffnungen (24) für wenigstens eine im wesentlichen senkrecht an einer Bodenplatte (8) oder einem Bodenring befestigte Tragstange (9) angeordnet sind.

## Claims

1. Support ring (1) for sacks, pockets or bags, in particular laundry bags (16), having a front, narrow region (2), lateral cheeks (3) which widen to form a rear broad fastening region (4), and clamping elements, characterised in that arranged in the cheeks (3) and/or the fastening region (4) are openings (5) having radially arranged elastic tongues (6) for preventing parts (17) of the bag that are inserted into the openings from being pulled out.

2. Support ring according to the preamble of claim 1, characterised in that arranged in the cheeks (3) and/or the fastening region (4) are rectangular, in particular square, openings (12) having flaps (14), which are linked in a hinge-like manner to the upper edge (13) and can be turned out towards the bags (16) which are hung up, for preventing parts (17) of the bag that are inserted into the openings (12) from the outside from being pulled out.

3. Support ring according to the preamble of claim 1, characterised in that a U-shaped hoop is fastened to the cheeks (3) by its side limbs (18) in a manner such that it can be folded up, and with a cross-strut (19) grips behind the fastening region (4) where it is held by spring action in a manner such that it rests in an indentation (20) in the fastening region (4).

4. Support ring according to the preamble of claim 1, characterised in that arranged in the inside region of the cheeks (3) and/or the fastening region (4) of the support ring (1), as clamping elements for the edge of a bag that is slipped over the support ring (1) and grips under the lower edge, are spring-mounted pressure plates (27), which point downwards and protrude over the lower edge of the support ring (1).

5. Support ring according to one of the claims 1 to 4, characterised in that at least the front narrow region (2) extends inwards, on the outside and on the inside, from the top to the bottom in a sloping funnel shape.

6. Support ring according to one of the claims 1 to 5, with a hinge (22) for a hinged lid (11) being arranged on the fastening region (4), characterised in that one or more spacers (23) are provided for fastening to a wall.

7. Support ring according to one of the claims 1 to 5, characterised in that arranged on the fastening region (4) are plug-type openings (24) for at least one support strut (9) which is fastened substantially perpendicularly on a base plate (8) or a base ring.

## Revendications

1. Anneau support (1) pour des sachets, poches ou sacs, en particulier sacs à linge (16), comportant une zone avant (2) étroite, des joues latérales, allant en s'élargissant en direction d'une zone de fixation arrière (4) large, et des éléments de serrage, caractérisé en ce que, dans les joues (3) et/ou la zone de fixation (4), sont ménagées des ouvertures (5) ayant des languettes (6) élastiques disposées radialement, faisant office de sécurité anti-extraction pour les zones de sac (17) enfilées dans les ouvertures..

2. Anneau support selon le préambule de la revendication 1, caractérisé en ce que dans les joues (3) et/ou la zone de fixation (4) sont ménagées des ouvertures (12) rectangulaires, an particulier carrées, avec des volets (14) articulées à la façon de charnière sur l'arête supérieure (13) et susceptibles d'être rabattus vers le sac (11) accroché, ces volets faisant office de sécurité anti-extraction pour les zones de sac (17) enfilées depuis l'extérieur dans les ouvertures (12).

3. Anneau support selon le préambule de la revendication 1, caractérisé en ce qu'un étrier en forme de U est fixé par ses branches latérales (14) sur les joues (3) avec une possibilité de relèvement par rabattement, et saisi par l'arrière, par une nervure transversale (19), la zone de fixation (4) où il appuie, sous un effet élastique, dans une cavité (20) de la zone de fixation (4).

4. Anneau support selon le préambule de la revendication 1, caractérisé en ce que, dans la zone intérieure des joues (3) et/ou de la zone de fixation (4) de l'anneau support (1), sont disposées des plaques de pressage (27) élastiques orientées vers le bas, sortant sur le bord inférieur de l'anneau support (1) et faisant office d'éléments de serrage pour un bord de sac rabattu sur l'anneau support (1) et saisissant par le dessous le bord inférieur.

5. Anneau support selon l'une des revendications 1 à 4, caractérisé en ce qu'au moins la zone avant (2) étroite coure sur la face extérieure et intérieure en forme d'entonnoir vers l'intérieur, obliquement depuis le haut vers le bas.

6. Anneau support selon l'une des revendications 1 à 5, une charnière destinée à un couvercle rabattable (11) étant disposé sur la zone de fixation (4), caractérisé en ce qu'un ou plusieurs supports d'espacement (23) sont prévus pour assurer la fixation à la paroi.

7. Anneau support selon l'une des revendications 1 à 5, caractérisé en ce qu'au moins sur la zone de fixation sont ménagées des ouvertures d'enfilement (24) destinées à au moins une barre support (9) fixée sensiblement verticalement sur une plaque de fond (8) ou sur un anneau de fond.
